# EUROPÄISCHE PATENTSCHRIFT

(11) **EP 0 399 016 B1**
(45) Veröffentlichungstag und Bekanntmachung des Hinweises auf die Patenterteilung: **20.05.1992**
(21) Anmeldenummer: 89913052.0
(22) Anmeldetag: 25.11.1989
(51) Int. Cl.: F02D 41/14, F02D 41/24, F02D 31/00

(54) **VERFAHREN UND VORRICHTUNG ZUM ADAPTIEREN DER KENNLINIE EINES LEERLAUFSTELLERS**
PROCESS AND DEVICE FOR ADAPTING THE CHARACTERISTIC CURVE OF AN IDLING REGULATOR
PROCEDE ET DISPOSITIF POUR ADAPTER LA COURBE CARACTERISTIQUE D'UN REGULATEUR DE RALENTI

(30) Priorität: 14.12.1988 DE 3842002
(43) Veröffentlichungstag der Anmeldung: 28.11.1990
(73) Patentinhaber: ROBERT BOSCH GMBH, 70442 Stuttgart (DE)
(72) Erfinder: KRAMPE, Wolfgang, D-7253 Renningen 2 (DE); JANETZKE, Helmut, D-7141 Schwieberdingen (DE); WILD, Ernst, D-7141 Oberriexingen (DE)
(86) Internationale Anmeldenummer: DE8900738
(87) Internationale Veröffentlichungsnummer: WO9007052

(56) Entgegenhaltungen:
- EP-A- 0 251 723
- DE-A- 3 624 441
- US-A- 4 274 381
- US-A- 4 580 535
- Patent Abstracts of Japan, volume 9, Nr. 73 (M-368) (1796), 3. April 1985

## Beschreibung

Die Erfindung betrifft ein Verfahren und eine Vorrichtung zum Adaptieren der Kennlinie eines Leerlaufstellers, wie er im Ansaugtrakt einer Brennkraftmaschine angebracht ist, um im Leerlauffall die Füllung so einzustellen, daß eine Soll-Drehzahl gehalten wird.

### Stand der Technik

Ein Verfahren und eine Vorrichtung, auf die sich die Erfindung bezieht, sind in DE 34 15 183 A1 beschrieben. Abhängig von Werten verschiedener Betriebsgrößen, insbesondere der Motortemperatur, der Getriebestellung oder des Schaltzustandes einer Klimaanlage wird eine vorläufige Soll-Luftmenge bestimmt, die eine bestimmte Soll-Drehzahl zur Folge haben soll. Um zu gewährleisten, daß diese Solldrehzahl tatsächlich erreicht wird, wird mit Hilfe der Regelabweichung zwischen Soll-Drehzahl und Ist-Drehzahl ein Wert für eine regelnde Luftmenge gebildet, der zum Wert der vorläufigen Soll-Luftmenge addiert wird, um die tatsächliche Soll-Luftmenge zu erhalten. Aus dieser Soll-Luftmenge wird mit Hilfe einer in einem Speicher abgelegten Luftmengen-Ansteuerwert-Kennlinie für den Leerlaufsteller ein Ansteuerwert berechnet, insbesondere ein Tastverhältnis. Wenn die Kennlinie richtig bestimmt ist, wird mit dem ausgelesenen Ansteuerwert der Leerlaufsteller gerade so angesteuert, daß die angesaugte Ist-Luftmenge genau mit der gewünschten Soll-Luftmenge übereinstimmt. Ist die Kennlinie dagegen unzutreffend, z. B. aufgrund einer Dichteänderung der Luft seit dem letzten Bestimmen der Kennlinie, oder durch eine Änderung im Leckluftanteil, ergibt sich eine Luftmengen-Regelabweichung zwischen Soll-Luftmenge und Ist-Luftmenge. Mit Hilfe dieser Luftmengen-Regelabweichun, wird eine Adaption der genannten Kennlinie durchgeführt.

Die bekannte Vorrichtung zum Adaptieren des Kennlinienverlaufs eines Leerlaufstellers weist demgemäß ein Drehzahl-Subtraktionsmittel zum Bilden der Drehzahl-Regelabweichung, ein Luftmengen-Subtraktionsmittel zum Bilden der Luftmengen-Regelabweichung, einen Kennlinienspeicher und ein Adaptionsmittel auf. Weiterhin ist ein Freigabemittel zum Freigeben der Adaption vorhanden. Freigabe der Adaption der Steigung der Kennlinie erfolgt z. B. dann, wenn ein vorgeaebener Luftmengendurchsatz überschritten wird. Offset-Adaption erfolgt z. B. immer dann, wenn die Steigungsadaption nicht läuft und eine Sperrzeit abgelaufen ist.

Beim Anwenden dieser Vorrichtung und damit des zugehörigen Verfahrens hat sich herausgestellt, daß des öfteren nach einem Startvorgang schlechtere Laufruhe erzielt wird als ohne diese Vorrichtung und ohne dieses Verfahren.

Der Erfindung liegt zum einen die Aufgabe zugrunde, ein Verfahren zum Adaptieren des Kennlinienverlaufs eines Leerlaufstellers anzugeben, mit dem auch nach einer Startphase schnell runder Motorlauf erzielt werden kann. Der Erfindung liegt andererseits die Aufgabe zugrunde, eine Vorrichtung zum Ausführen eines solchen Verfahrens anzugeben. Diese Aufgabe wird gelöst mit den Merkmaler aus dem unabhängigen Verfahrens- bzw. Vorrichtungsanspruch.

### Darstellung der Erfindung

Das erfindungsgemäße Verfahren arbeitet so, daß es die Adapiion nur dann durchführt, wenn die Drehzahl-Regelabweichung dasselbe Vorzeichen aufweist wie die Luftmengen-Regelabweichung. Dementsprechend ist bei der erfindungsgemäßen Vorrichtung das Freigabemittel so ausgebildet, daß es die Vorzeichen von Größen miteinander vergleicht, die dieselben Vorzeichen wie die Drehzahl-Regelabweichung bzw. die Luftmengen-Regelabweichung aufweisen, und die Adaption nur dann freigibt, wenn die Vorzeichen der verglichenen Größen übereinstimmen.

Die Erfindung macht sich folgende Erkenntnis in bezug au Vorgänge in der Startphase eines Motors und der darauffolgenden Phase zunutze. In der Startphase werden die Luftmenge und die Kraftstoffmenge so gesteuert, daß der Motor möglichst schnell auf Touren kommt. Wird eine vorgegebene Drehzahl, z. B. 500 U/min erreicht, wird von Steuerung auf LeerlauTregelung umgeschaltet. Nach diesem Umschalten schwingt die Drehzahl in der Regel über die vorgegebene Leerlaufdrehzahl, z. B. 700 U/min über, um dann unter die Soll-Drehzahl zu fallen. Sobald dies geschieht, erhält die Drehzahl-Regelabweichung ein positives Vorzeichen, das für ein Erhöhen der Soll-Luftmenge sorgt. Nun ist es jedoch so, daß kurz nach dem Startvorgang die Ansteuerwicklung des Leerlaufstellers noch kälter ist, als es der Temperatur entspricht, zu der die Stellerkennlinie üblicherweise aufgenommen wird. Die kalte Wicklung weist geringeren Widerstand auf als die wärmere, weswegen beim ausgelesenen Tastverhältnis ein größerer mittlerer Strom fließt, als er eigentlich gewünscht ist. Der Leerlaufsteller läßt dann eine Ist-Luftmenge durch, die über der Soll-Luftmenge liegt. Dies gilt unmittelbar nach der Startphase laufend, so daß beim herkömmlichen Verfahren eine Adaption in Richtung einer Verringerung des Tastverhältnisses, also der Luftmenge erfolgt. Diese direkt nach der Startphase laufend ausgeführte Adaption in Richtung geringerer Luftmenge wirkt dem Bemühen des Drehzahlreglers entgegen, die Drehzahl zu erhöhen, wenn diese unter die Soll-Drehzahl gefallen ist. Wird jedoch gemäß der Erfindung die Adaption dann untersagt, wenn sich die Vorzeichen von Drehzahl-Regelabweichung und Luftmengen-Regelabweichung unterscheiden, ist dieses Wirken der Adaption gegen die Regelrichtung des Drehzahlreglers ausgeschlossen. Diese kann daher die Drehzahl schnell wieder auf die Soll-Drehzahl erhöhen.

Ein weiterer Vorteil des erfindungsgemäßen Verfahrens und der erfindungsgemäßen Vorrichtung liegt darin, daß dann, wenn die Spannung vom Luftmengenmesser nebengeschlossen ist, also die Ist-Luftmenge fehlerhaft ausgegeben wird, keine oder nur eine sehr langsame Fehladaption erfolgt. Besteht z. B. ein Nebenschluß gegen Masse, wird dauernd eine sehr geringe Ist-Luftmenge gemessen, was zunächst dazu führt, daß über die Adaption versucht wird, die Luftmenge zu erhöhen. Dies führt jedoch sofort zu einer Drehzahl-Regelabweichung in Gegenrichtung, wodurch die Adaption gesperrt wird. Sinkt die Drehzahl aufgrund der Drehzahlregelung wieder etwas unter den Sollwert, kann die Adaption wieder kurzzeitig in der falschen Richtung erfolgen. Der Drehzahlregler wirkt dem wieder entgegen. Sobald er jedoch seine Stellgrenze erreicht, kann er die ihm zugeführte negative Drehzahl-Regelabweichung nicht mehr ausgleichen, so daß diese negative Regelabweichun, der positiven Luftmengen-Regelabweichung dauernd entgegensteht. Dann ist Adaption dauerhaft gesperrt. Entsprechendes gilt umgekehrt, wenn ein Nebenschluß des Luftmengenmessers zur Batteriespannung auftritt.

Beim bekannten Verfahren und bei der bekannten Vorrichtung erfolgte in den beiden letzt,enannten Fällen fehlerhafte Adaption auch dann noch, wenn der Stellbereich des Drehzahlrealers erreicht war. Die Drehzahl konnte also bis zur Schubabschaltedrehzahl von z. B. 1500 U/min steigen oder so weit abfallen, daß der Motor stehen blieb.

Aus dem Vorstehenden geht hervor, daß es für die Adaptionsfreigabe entscheidend auf das Ergebnis des Vorzeichenvergleichs zwischen Drehzahl-Regelabweichung und Luftmengen-Regelabweichung ankommt. Es ist jedoch nicht erforderlich, daß unmittelbar diese Regelabweichungen miteinander verglichen werden. Dies, da im Gesamtverfahrensablauf Größen zur Verfügung stehen, die mit Sicherheit jeweils dasselbe Vorzeichen aufweisen wie eine der genannten Regelabweichungen. So hat z. B. der P-Anteil eines Drehzahlreglers immer dasselbe Vorzeichen wie die Drehzahl-Regelabweichung. Entsprechendes gilt für den differenzierten I-Anteil eines solchen Reglers. Weiterhin stimmt das Vorzeichen der differenzierien Adaptionswerte mit dem Vorzeichen der Luftmengen-Regelabweichung überein. Werden die Vorzeichen derartiger, dieselben Vorzeichen wie die Regelabweichung aufweisenden Größen miteinander verglichen, entspricht dies im Ergebnis dem unmittelbaren Vergleich der Vorzeichen von Drehzahl-Regelabweichung und Luftmengen-Regelabweichung.

Noch weitergehend ist festzustellen, daß es gar nickt erforderlich ist, unmittelbar Soll- und Istwert der Luftmenge zu bestimmen, um in Kenntnis des Vorzeichens der LuftmengenRegelabweichung zu gelangen. In der Praxis sind Vorrichtungen bekannt, die ohne Lufimengenmesser arbeiten und stattdessen die Luftmenge mit Hilfe der Drehzahl und mit Hilfe eines Signales berechnen, das von einem Drosselklappenwinkelsensor oder einem Drucksensor im Ansaugrohr geliefert wird. Derärtice, die Luftmenge anzeigende Größen werden in Zusammenhang mit dieser Erfindung als Luftmengengrößen bezeichnet. Jede Regelabweichung dieser Luftmengengrößen ist durch eine Regelabweichung zwischen Soll- und Istwert der Luftmenge begründet, also derjenigen Größe, auf die es eigentlich ankommt.

Erfolgt die Luftmengenregelung mit Hilfe eines Drucksensors, kann im gesamten Verfahrensablauf darauf verzichtet werden, die Luftmenge tatsächlich zu berechnen. Mit Hilfe der Drehzahl und der Drehzahl-Regelabweichung kann, auf Grundlage bekannter Zusammenhänge, ein Soll-Ansaugdruck berechnet werden. Dieser Druck dient als Luftmengengröße zum Adressieren der Luftmengengrößen-Ansteuerwert-Kennlinie des Leerlaufstellers. Die Adaption erfolgt auf Grundlage eines Vergleichs zwischen dem genannten Soll-Ansaugdruck und dem vom Drucksensor gemessenen Ist-Ansaugdruck. Das Vorzeichen der Luftmengen-Regelabweichung wird in diesem Fall anhand des Vorzeichens der Ansaugdruck-Regelabweichung erkannt.

Als Leerlaufsteller kommt jede für diesen Zweck geeignete Einrichtung in Frage, also insbesondere ein Bypassventil oder ein Drosselklappen-Leerlaufanschlag.

### Kurze Beschreibung der Zeichnung

Die einzige Figur stellt schematisch eine Brennkraftmaschine Mit Leerlaufsteller und ein Blockschatbild eine Vorrichtung zum Adaptieren der Kennlinie des Leerlaufstellers dar.

### Beschreibungs des Ausführungsbeispiels

In der Figur sind eine Brennkraftmaschine 10 mit Luftmengenmesser 11, Leerlaufsteller 12 und Stellerantrieb 13 sowie das Blockschaltbild einer Vorrichtung 14 zum Adaptieren der Kennlinie des Leerlaufstellers 12 dargestellt.

Die Vorrichtung 14 enthält verschiedene Funktionsgruppen. Von besonderer Bedeutung ist ein Freigabemittel 15, das Adaption dann erlaubt, wenn die Vorzeichen einer Drehzahl-Regelabweichung und einer Luftmengen-Regelabweichung miteinander übereinstimmen. Durch diese Funktion des Freigabemittels 15 unterscheidet sich die dargestellte Vorrichtung 14 von einer bekannten Vorrichtung, wie sie in DE 34 15 183 A1 ausführlich beschrieben ist. Es wird daher auf alle anderen Funktionsgruppen nur kurz eingegangen. Für Detailinformationen wird auf die genannte Schrift verwiesen.

Außer dem genannten Freigabemittel 15 enthält die Vorrichtung 14 einen Drehzahlwertespeicher 16, einen Luftmengenwertespeicher 17, ein Drehzahlsubtraktionsmittel 18, einen Drehzahlregler 19, ein Additionsmittel 20, einen Kennlinienspeicher 21, ein Adaptionsmittel 22 und einen Freigabeschalter 23.

Der Drehzahlwertespeicher 16 und der Luftmengenwertespeicher 17 werden über Werte von Betriebsgrößen adressiert. Im Beispielsfall sind dies Werte der Motortemperatur T_{w} (Kühlmitteltemperatur), der Getriebestellung und des Schaltzustandes einer Klimaanlage. Jeder aus dem Luftmengenwertespeicher 17 abhängig von Werten der genannten Betriebsgrößen ausgelesene Luftmengenwert stellt einen vorläufigen LuftmengenSollwert Q_SOLL_V, zu dem im Additionsmittel 20 ein Luftmengenwert Q_R vom Drehzahlregler 19 addiert wird. Dieser Wert wird vom Regler 19 abhängig von der Drehzahl-Regelabweichung Δn berechnet, die vom Drehzahlsubtraktionsmittel 18 durch Abziehen der Ist-Drehzahl von der Soll-Drehzahl berechnet wird, wie sie aus dem Drehzahlwertespeicher 16 abhängig von den Werten der genannten Betriebsgrößen ausgelesen wird. Die im Additionsmittel 20 gebildete Soll-Luftmenge Q_SOLL wird dem Kennlinienspeicher 21 zugeführt. Aus der gespeicherten Kennlinie wird als Ansteuerwert für den Stellerantrieb 13 das zur eingegebenen Soll-Luftmenge gehörige Tastverhältnis ausgelesen.

Adaption der im Kennlinienspeicher 21 gespeicherten Kennlinie erfolgt mit Hilfe der Luftmengen-Regelabweichung ΔQ, wie sie durch ein Luftmengen-Subtraktionsmittel 14 durch Abziehen der vom Luftmengenmesser 11 gemessenen Ist-Luftmenge von der Soll-Luftmenge gebildet wird. Das Adaptionsmittel 22 berechnet mit Hilfe dieser Luftmengen-Regelabweichung Adaptionswerte für den Offset und die Steigung der Kennlinie.

Die jeweils aktuellen Werte von Drehzahl-Regelabweichung Δn und Luftmengen-Regelabweichung ΔQ werden dem Freigabemittel 15 zugeführt. Solange die Vorzeichen dieser beiden Regelabweichungen übereinstimmen, steuert das Freigabemittel den Freigabeschalter 23 so an, daß dieser den Ausgang des LuftmengenSubtraktionsmittels 24 mit dem Eingang des Adaptionsmittels 22 verbindet. Ist die genannte Bedingung dagegen nicht erfüllt, wird der Eingang des Adaptionsmittels 22 mit Hilfe des Freigabeschalters 23 auf ein Signal vom Wert Null gelegt. Dadurch findet keine Adaption statt.

Es wird darauf hingewiesen, daß die Funktionsblöcke 16 - 24 der Vorrichtung 14 zum Adaptieren der Kennlinie des Leerlaufstellers 12 in der Praxis vorzugsweise durch entsprechendes Programmieren eines Mikrorechners realisiert werden

Beim Ausführungsbeispiel wurde davon ausgegangen, daß die Stellung des Leerlaufstellers 12 durch Ändern des Tastverhältnisses der ihn ansteuernden Spannung eingestellt wird. Der Ansteuerwert kann jedoch ein beliebiger anderer Wert sein, der zum Festlegen der von einem Leerlaufsteller durchzulassenden Luftmenge geeignet ist. Es wird auch darauf hingewiesen, daß es zweckmäßig sein kann, in der Vorrichtung 14 noch weitere Größen zu verarbeiten, z. B. die Batteriespannung, falls der Leerlaufsteller 12 nicht mit einer konstant gehaltenen Spannung versorgt wird, was in der Regel nicht der Fall ist. Sinkt die Ansteuerspannung ab, muß das Tastverhältnis entsprechend erhöht werden, um bei gleicher Soll-Luftmenge jeweils dieselbe Durchflußmenge durch den Leerlaufsteller zu erhalten.

## Patentansprüche

1. Verfahren zum Adaptieren der Kennlinie eines Leerlaufstellers, bei dem
- die Drehzahl-Regelabweichung (Δn) zwischen Soll- und Ist-Drehzahl einer Brennkraftmaschine gebildet wird und aus dieser Drehzahl-Regelabweichung ein Sollwert einer Luftmengengröße zum Einstellen einer Soll-Luftmenge bestimmt wird, die geeignet ist, die Drehzahl-Regelabweichung zu beseitigen,
- die Luftmengengrößen-Regelabweichung (ΔQ) zwischen Soll- und Istwert der Luftmengengröße gebildet wird, welche Luftmengengrößen-Regelabweichung durch eine Luftmengen-Regelabweichung begründet ist,
- die Luftmengengrößen-Ansteuerwert-Kennlinie des Leerlaufstellers mit Hilfe der Luftmengengrößen-Regelabweichung adaptiert wird, wenn eine Adaptions-Freigabebedingung erfüllt ist,
**dadurch gekennzeichnet,** daß
- die Adaption nur dann freigegeben wird, wenn die DrehzahlRegelabweichung dasselbe Vorzeichen aufweist wie die Luftmengen-Regelabweichung.

2. Verfahren nach Anspruch 1, **dadurch** **gekennzeichnet,** daß für den Vorzeichenvergleich unmittelbar das Vorzeichen der Drehzahl-Regelabweichung verwendet wird.

3. Verfahren nach Anspruch 1, **dadurch** **gekennzeichnet,** daß für den Vorzeichenvergleich eine Größe verwendet wird, die immer dasselbe Vorzeichen wie die Drehzahl-Regelabweichung aufweist.

4. Verfahren nach einem der Ansprüche 1 - 3, **dadurch gekennzeichnet**, daß als Luftmengengrößen-Regelabweichung die Luftmengen-Regelabweichung gebildet wird und für den Vorzeichenvergleich unmittelbar das Vorzeichen der Luftmengen-Regelabweichung verwendet wird.

5. Vorrichtung nach einem der Ansprüche 1 - 3, **dadurch gekennzeichnet**, daß für den Vorzeichenvergleich eine Größe verwendet wird, die immer dasselbe Vorzeichen wie die Luftmengen-Regelabweichung aufweist.

6. Verfahren nach einem der Ansprüche 1 - 5, **dadurch gekennzeichnet**, daß die Ist-Luftmenge gemessen wird und als Luftmengengröße die Luftmenge selbst verwendet wird.

7. Verfahren nach einem der Ansprüche 1 - 5, **dadurch gekennzeichnet,** daß als Luftmengengröße der Ansaugdruck verwendet wird, wozu der Ist-Ansaugdruck gemessen wird und der Soll-Ausgangsdruck aus Drehzahl und Drehzahlabweichung bestimmt wird.

8. Vorrichtung zum Adaptieren der Kennlinie eines Leerlaufstellers, mit
- einem Drehzahlsubtraktionsmittel (18) zum Bilden der Drehzahlregelabweichung (Δn) zwischen Soll- und Istdrehzahl einer Brennkraftmaschine (10),
- einem Luftmengengrößen-Subtraktionsmittel (24) zum Bilden der Luftmengengrößen-Regelabweichung (ΔQ) zwischen Soll- und Istwert einer Luftmengengröße, welche Luftmengengrößen-Regelabweichung durch eine Luftmengen-Regelabweichung begründet ist,
- einem Kennlinienspeicher (21), der eine Luftmengengrößen-Ansteuerwertkennlinie speichert,
- einem Adaptionsmittel (22) zum Adaptieren der Kennlinie im Kennlinienspeicher und
- einem Freigabemittel (15) zum Freigeben der Adaption,
dadurch gekennzeichnet, daß
- das Freigabemittel (15) die Adaption nur dann freigibt, wenn die Drehzahlregelabweichung dasselbe Vorzeichen aufweist wie die Luftmengenregelabweichung.

## Claims

1. Process for adapting the characteristic of an idling adjuster, in which
- the speed control deviation (Δn) between the desired and actual speeds of an internal-combustion engine is formed, and from this speed control deviation a desired value of an air-quantity variable is determined in order to set a desired air quantity which is suitable for eliminating the speed control deviation,
- the air-quantity variable control deviation (ΔQ) between the desired and actual values of the air-quantity variable is formed and is based on an air-quantity control deviation,
- the air-quantity control-value characteristic of the idling adjuster is adapted by means of the air-quantity variable control deviation when an adaptation release condition is satisfied,
characterized in that
- the adaptation is released only when the speed control deviation has the same sign as the air-quantity deviation.

2. Process according to Claim 1, characterized in that the sign of the speed control deviation is used directly for the sign comparison.

3. Process according to Claim 1, characterized in that a parameter always having the same sign as the speed control deviation is used for the sign comparison.

4. Process according to one of Claims 1 - 3, characterized in that the air-quantity control deviation is formed as the air-quantity variable control deviation and the sign of the air-quantity control deviation is used directly for the sign comparison.

5. Device according to one of Claims 1 - 3, characterized in that a parameter always having the same sign as the air-quantity control deviation is used for the sign comparison.

6. Process according to one of Claims 1 - 5, characterized in that the actual air quantity is measured and the air quantity itself is used as the air-quantity variable.

7. Process according to one of Claims 1 - 5, characterized in that the intake pressure is used as the air-quantity variable, for which purpose the actual intake pressure is measured and the desired intake pressure is determined from the speed and speed deviation.

8. Device for adapting the characteristic of an idling adjuster, with
- a speed subtraction means (18) for forming the speed control deviation (Δn) between the desired and actual speeds of an internal-combustion engine (10),
- an air-quantity variable subtraction means (24) for forming the air-quantity variable control deviation (ΔQ) between the desired and actual value of an air-quantity variable, this air-quantity variable control deviation being based on an air-quantity control deviation,
- a characteristic memory (21) which stores an air-quantity variable control-value characteristic,
- an adaptation means (22) for adapting the characteristic in the characteristic memory, and
- a release means (15) for releasing the adaptation,
characterized in that
- the release means (15) releases the adaptation only when the speed control deviation has the same sign as the air-quantity control deviation.

## Revendications

1. Procédé pour adapter la courbe caractéristique d'un régulateur de ralenti, dans lequel :
- la déviation de réglage (Δn) de la vitesse de rotation est formée entre la vitesse de rotation de consigne et la vitesse réelle d'un moteur à combustion interne et à partir de cette déviation de réglage de la vitesse de rotation une valeur de consigne d'une grandeur de quantité d'air est déterminée pour établir une quantité d'air de consigne, qui soit appropriée pour éliminer la déviation de réglage de la vitesse de rotation.
- la déviation de réglage (ΔQ) des grandeurs de quantités d'air est formée entre la valeur de consigne et la valeur réelle de la grandeur de quantité d'air, cette déviation de réglage des grandeurs de quantités d'air étant basée sur une déviation de réglage de quantité d'air.
- la courbe caractéristique donnant la valeur de commande en fonction des grandeurs de quantité d'air est adaptée à l'aide de la déviation de réglage des grandeurs de quantité d'air, quand une condition pour la libération de l'adaptation est remplie, procédé caractérisé en ce que l'adaptation n'est alors libérée que quand la déviation de réglage de la vitesse de rotation présente le même signe que la déviation de réglage des quantités d'air.

2. Procédé selon la revendication 1, caractérisé en ce que pour la comparaison des signes on emploie directement le signe de la déviation de réglage de la vitesse de rotation.

3. Procédé selon la revendication 1, caractérisé en ce que pour la comparaison des signes on emploie une grandeur qui présente toujours le même signe que la déviation de réglage de la vitesse de rotation.

4. Procédé selon l'une des revendications 1 à 3, caractérisé en ce que la déviation de réglage des quantités d'air est formée en tant que déviation de réglage des grandeurs de quantité d'air et en ce que pour la comparaison des signes on utilise directement le signe de la déviation de réglage de la quantité d'air.

5. Dispositif selon l'une des revendications 1 à 3, caractérisé en ce que pour la comparaison des signes on utilise une grandeur qui présente toujours le même signe que la déviation de réglage des quantités d'air.

6. Procédé selon l'une des revendications 1 à 5, caractérisé en ce que la quantité d'air réelle est mesurée et en ce que la quantité d'air elle-même est utilisée comme grandeur de quantité d'air.

7. Procédé selon l'une des revendications 1 à 5, caractérisé en ce que l'on utilise comme grandeur de quantité d'air la pression d'aspiration, en mesurant la pression d'aspiration réelle et la pression de sortie de consigne étant déterminée à partir de la vitesse de rotation et de la déviation de réglage de la vitesse de rotation.

8. Dispositif pour adapter la courbe caractéristique d'un régulateur de ralenti avec :
- un organe de soustraction (18) de la vitesse de rotation pour former la déviation de réglage de la vitesse de rotation (Δn) entre la vitesse de rotation de consigne et la vitesse réelle d'un moteur à combustion interne (10)
- un organe de soustraction (24) de la grandeur de quantité d'air pour former la déviation de réglage (ΔQ) des grandeurs de quantité d'air entre la valeur de consigne et la valeur réelle d'une grandeur de quantité d'air, cette déviation de réglage des grandeurs de quantité d'air étant basée sur une déviation de réglage des quantités d'air.
- une mémoire (21) de courbes caractéristiques, qui met en mémoire une courbe caractéristique de la valeur de commande des grandeurs de quantité d'air.
- un organe d'adaptation (22) pour adapter la courbe caractéristique dans la mémoire de courbes caractéristiques et
- un organe de libération (15) pour libérer l'adaptation,
dispositif caractérisé en ce que l'organe de libération (15) ne libère l'adaptation que lorsque la déviation de réglage de la vitesse de rotation présente le même signe que la déviation de réglage des quantités d'air.
